# FASCICULE DE BREVET EUROPEEN

(11) **EP 0 192 516 B1**
(45) Date de publication et mention de la délivrance du brevet: **28.09.1988**
(21) Numéro de dépôt: 86400133.4
(22) Date de dépôt: 23.01.1986
(51) Int. Cl.: F01D 11/08

(54) **Anneau de turbine à gaz**
Anstreifring für eine Gasturbine
Gas turbine shroud

(30) Priorité: 30.01.1985 FR 8501266
(43) Date de publication de la demande: 27.08.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Imbault, Jean-François Robert, F-77310 Ponthierry (FR); Mestre, Rolant René, F-77000 Melun (FR); Miraucourt, Carmen, F-77170 Brie Comte Robert (FR); Ritt, Rémy Paul Charles, F-77530 Vaux le Penil (FR)
(74) Mandataire: Moinat, François

(56) Documents cités:
- BE-A- 677 204
- FR-A- 1 189 849
- FR-A- 2 540 937
- FR-A- 2 540 938
- FR-A- 2 559 834
- GB-A- 2 076 475
- US-A- 4 087 199

## Description

Les brevets français publiés sous les numéros 2 371 575, 2 540 937, 2 540 938, 2 540 939 décrivent des anneaux de turbine à gaz comportant chacun d'une part un support annulaire fixé à l'intérieur du carter de turbine et d'autre part un anneau constitué au moins partiellement en un matériau d'usure (appelé ci-après « abradable ») et fixé à son tour à l'intérieur de ce support annulaire. Dans la plupart de ces réalisations, ce dernier est en un matériau métallique, de sorte que lorsque le matériau d'usure est un matériau céramique, par suite de la grande différence entre les coefficients de dilatation des matériaux métalliques et des matériaux céramiques l'anneau en matériau céramique doit être formé de secteurs indépendants les uns des autres et accouplés par leurs extrémités respectives afin de permettre au rayon de l'anneau de suivre les variations du rayon du support annulaire en fonction des températures différentes que prend ce dernier pour les différents régimes de fonctionnement de la turbine. On évite ainsi que l'anneau ne soit soumis à des contraintes incompatibles avec la résistance mécanique du matériau céramique qui le constitue.

Par ailleurs, l'étanchéité entre secteurs contigus peut être assurée par des languettes engagées axialement dans des premières rainures pratiquées au même niveau radial sur les flancs en regard desdits secteurs contigus.

La présente invention a pour objet un anneau de turbine de ce genre, mais vise plus spécialement un mode d'accrochage perfectionné des secteurs sur le support annulaire afin d'y réduire au minimum les contraintes thermiques de traction que les matériaux céramiques ont du mal à encaisser.

Ainsi, à la différence du brevet français 2 371 575 mentionné en premier où les secteurs comportent sur leurs bords des cavités dans lesquelles sont montés des tubes, le mode d'accrochage de la présente invention se caractérise en ce que chaque secteur présente un évidement médian ménagé à partir de la face radialement extérieure du secteur deux secondes rainures axiales, espacées circonférentiellement, débouchant en vis à vis sur les faces latérales de l'évidement et dans lesdites secondes rainures s'engagent les doigts-supports solidaires d'une virole reliée au carter de turbine et assurant l'accrochage des secteurs les uns à la suite des autres tout autour de la turbine, ces doigts-supports d'accrochage se trouvant logés dans les rainures à l'abri des réintroductions de gaz chauds.

D'ailleurs, l'étanchéité entre secteurs contigus peut être avantageusement assurée par des languettes engagées axialement dans des rainures adéquates pratiquées au même niveau radial sur les flancs en regard desdits secteurs contigus, de la façon décrite dans le brevet français 2 540 938 sus-mentionné.

Dans un mode de réalisation préféré de la présente invention, la virole comporte des orifices par lesquels passent des jets d'air de refroidissement, ces orifices étant inclinés de manière à diriger les jets sur lesdits doigts-supports.

Par ailleurs, des ressorts en disposés entre les secteurs et un élément cylindrique de virole externe assurent un contact positif entre doigts-supports et rainures axiales. La pression de ces ressorts contribue à l'amortissement des vibrations dont les secteurs pourraient être l'objet.

Selon une particularité technique de la présente invention, l'espace annulaire situé au-delà des secteurs dans le sens radial est subdivisé en deux cavités servant l'une pour le refroidissement des secteurs et l'autre pour le pilotage des dilatations du stator et par conséquent des jeux qui en résultent entre rotor et stator de turbine, ces deux cavités étant séparées par une tôle dont l'appui sur la face radialement externe des secteurs et l'étanchéité sont assurés par lesdits ressorts.

L'isolation du carter de turbine vis-à-vis des gaz chauds se trouve également ainsi amélioré.

Ainsi, en assurant une meilleure tenue en service des secteurs en matériaux céramiques, la . présente invention en permet l'utilisation, procurant de la sorte les avantages qui en découlent : protection thermique du stator, réduction du débit de ventilation des secteurs du fait de leur faible conductivité thermique.

Un avantage important qui résulte de la position des secondes rainures axiales de support à l'intérieur des secteurs est la protection thermique des doigts-supports ainsi obtenue. En outre, cette disposition permet seule d'adjoindre des joints d'étanchéité intersecteurs logés dans les rainures supplémentaires ménagées dans les bords axiaux de deux secteurs consécutifs.

La description qui va suivre en regard des dessins annexés, donnée à titre d'exemple non limitatif, fera bien comprendre comment l'invention peut être réalisée.
La figure 1 est une vue schématique partielle en coupe selon la ligne I-I de la figure 3, d'un mode de réalisation d'anneau de turbine conforme à la présente invention.
La figure 2 est une vue analogue en coupe circonférentielle selon la ligne II-II de la figure 1.
Les figures 3 et 4 sont des vues en coupe radiale selon les lignes III-III et IV-IV respectivement de la figure 1. La figure 5 montre en perspective la configuration des doigts-supports solidaires d'une virole de turbine.

L'anneau illustré sur les dessins est constitué d'une succession circonférentielle de secteurs 1 en un matériau céramique abradable adéquat tel qu'un composite connu formé de fibres de carbure de silicium noyées dans une matrice de cette même matière, présentant une bonne tenue aux températures élevées, une faible conductivité thermique et de bonnes propriétés d'usure.

Chaque secteur céramique 1 comporte deux rainures axiales 1a, 1 espacées circonférentiellement et en vis-à-vis l'une de l'autre. Ces rainures 1a, 1 b permettent l'accrochage du secteur 1 sur des doigts-supports 4 faisant saillie dans le sens axial d'une virole amont 3 reliée vers l'avant au carter de turbine en 3a et vers l'arrière à une virole aval 2. Cette dernière présente une encoche 8 obtenue par usinage pour permettre le centrage des doigts-supports 4.

Des ressorts 5 maintiennent les secteurs d'anneau 1 plaqués contre les doigts 4. L'étanchéité entre deux secteurs d'anneau adjacents est assurée par une languette 6 (en même composite céramique par exemple) que l'on glisse axialement dans deux rainures 1c, 1d pratiquées dans les flancs en regard des secteurs 1.

La ventilation de cet anneau de turbine est exécutée de la façon suivante :

Une cavité 9 située juste au-dessus de l'anneau est mise à une pression supérieure à la pression régnant dans la veine (grâce à de l'air du fond de chambre, prélevé dans l'enceinte de la chambre de combustion), ce qui a pour effet d'empêcher les remontées d'air chaud provenant de la veine. Les secteurs d'anneau 1 sont montés à froid légèrement pincés à l'amont et à l'aval, ce qui conduit à chaud à un léger jeu permettant l'évacuation de l'air de pressurisation de la cavité 9 et la ventilation des viroles 2 et 3 à leur rayon intérieur, comme montré par les flèches F1 sur la figure 3.

Une tôle 7 sépare la cavité 9 d'une cavité 10. Dans cette dernière cavité, on fait circuler l'air de pilotage, comme montré par les flèches F2, permettant de piloter les dilatations de l'ensemble en agissant sur la température des viroles 2 et 3. Cet air de pilotage de l'anneau support peut être prélevé à un étage intermédiaire du compresseur et réutilisé pour d'autres ventilations (distributeur BP par exemple) ou évacué dans le canal secondaire.

Les doigts-supports 4 peuvent être refroidis par jets d'air sortant d'orifices 11, comme le montrent les flèches F3 de la figure 5. Cet air de ventilation de l'anneau support peut être prélevé à un étage intermédiaire du compresseur et évacué ensuite dans le canal secondaire. La position des rainures la, Ib permet de placer les doigts d'accrochage 4 dans une zone plus froide tout en ayant une température élevée pour les secteurs d'anneau 1, la forme proposée permettant une protection thermique efficace de l'accrochage.

## Revendications

1. Anneau de turbine monté sur un support annulaire fixé à l'intérieur du carter de turbine et constitué d'une succession de secteurs contigus en un matériau céramique abradable, comportant au même niveau radial sur leurs flancs en regard des premières rainures axiales (1c. 1d) dans lesquelles sont disposées des languettes d'étanchéité (6) caractérisé en ce que chaque secteur (1) présente un évidement médian ménagé à partir de la face radialement extérieure du secteur (1), deux secondes rainures axiales (1 a, 1 b) espacées circonférentiellement, débouchant en vis à vis sur les faces latérales de l'évidement et dans lesdites secondes rainures (ia, 1b) s'engagent des doigts-supports (4) solidaires d'une virole (3) reliée au carter de turbine et assurant l'accrochage des secteurs (1) les uns à la suite des autres, ces doigts-supports d'accrochage (4) se trouvant logés dans les rainures (ia, 1b) à l'abri des réintroductions de gaz chauds.

2. Anneau de turbine selon la revendication 1 caractérisé en ce que la virole (3) comporte des orifices (11) par lesquels passent des jets d'air de refroidissement, ces orifices étant inclinés de manière à diriger les jets sur lesdits doigts-supports (4).

3. Anneau de turbine selon l'une des revendications 1 et 2 caractérisé en ce que des ressorts en oméga (5) sont disposés entre la face radialement extérieure des secteurs (1) et la face interne correspondante d'un élément cylindrique de virole (2) de manière à assurer un contact radial positif entre doigts-supports (4) et rainures axiales (1a, 1b) de secteur.

4. Anneau de turbine selon l'une quelconque des revendications 1 à 3, caractérisé en ce que l'espace annulaire situé au-delà des secteurs (1) dans le sens radial est subdivisé en deux cavités (9, 10) servant l'une pour le refroidissement des secteurs et l'autre pour le pilotage des dilatations du stator et par conséquent des jeux qui en résultent entre rotor et stator de turbine, ces deux cavités (9, 10) étant séparées par une tôle (7) dont l'appui sur la face radialement externe des secteurs (1) et l'étanchéité sont assurés par lesdits ressorts (5).

## Claims

1. Turbine ring mounted on an annular support fixed inside the turbine housing and consisting of a succession of contiguous segments made of abradable ceramic material and comprising, at the same radial height on their facing sides, a first set of axial grooves (1 c, 1d) inside which sealing tongues (6) are arranged, characterized in that each segment (1) has a middle recess formed in the radially external surface of the segment (1), a second set of axial grooves (1a, 1b) located circumferentially at a distance from each other and opening out opposite each other on the side faces of the recess and into which second set of grooves (1a, 1b) engage support lugs (4) integral with a collar (3) connected to the turbine housing and ensuring fixing of the segments (1) in succession, these fixing support lugs (4) being accommodated inside the grooves (ia, 1b) so as to be protected from the reintroduction of hot gases.

2. Turbine ring according to Claim 1, characterized in that the collar (3) has orifices (11) through which jets of cooling air pass, these orifices being inclined so as to direct the jets onto the said support lugs (4).

3. Turbine ring according to one of Claims 1 and 2, characterized in that omega-shaped springs (5) are arranged between the radially external surface of the segments (1) and the corresponding internal surface of a cylindrical collar element (2) so as to ensure positive radial contact between support lugs (4) and axial grooves (1a, 1b) of a segment.

4. Turbine ring according to any one of Claims 1 to 3, characterized in that the annular space located beyond the segments (1) in the radial direction is subdivided into two cavities (9, 10), one of which is used for cooling the segments and the other for controlling the expansions of the stator and consequently the play resulting therefrom between the turbine stator and rotor, these two cavities (9, 10) being separated by a metal sheet (7), the said springs (5) ensuring that the said metal sheet bears against the radially external surface of the segments (1) and forms a seal.

## Patentansprüche

1. Turbinen-Anstreifring, der an einem im Innern des Turbinengehäuses befestigten ringförmigen Träger montiert ist und aus einer Folge von aneinandergrenzenden Sektoren aus verschleißbarem Keramikwerkstoff besteht, die auf gleicher radialer Höhe auf ihren aneinander zugewandten Seitenflächen erste axiale Nuten (1 c, 1 d) besitzen, in denen Dichtungszungen (6) angeordnet sind, dadurch gekennzeichnet, daß jeder der Sektoren (1) in seinem Mittelbereich eine von seiner radial außen liegenden Seite aus angebrachte Ausnehmung besitzt, daß zwei zweite axiale Nuten (1 a, 1 b), die in Umfangsrichtung Abstand voneinander haben, in einander zugewandter Position in den Seitenflächen der Ausnehmung münden, und daß in diese zweiten Nuten (1a, 1b) Haltefinger (4) eingreifen, die mit einem mit dem Turbinengehäuse verbundenen Ringmantel (3) fest verbunden sind und aufeinanderfolgend das Verhaken der Sektoren (1) bewirken, wobei diese Haltefinger (4) in den genannten zweiten Nuten (1 a, 1b) so aufgenommen sind, daß sie vor den wiedereingeleiteten heißen Gases geschützt sind.

2. Turbinen-Anstreifring nach Anspruch 1, dadurch gekennzeichnet, daß der Ringmantel (2) Öffnungen (11) besitzt, durch die Ströme von Kühlluft dringen und die derart geneigt sind, daß sie diese Ströme auf die Haltefinger (4) leiten.

3. Turbinen-Anstreifring nach einem der Ansprüche 1 und 2, dadurch gekennzeichnet, daß zwischen der radial außen liegenden Seite der Sektoren (1) und der zugeordneten Innenseite eines zylindrischen Ringelements (2) omegaförmige Federn (5) derart angeordnet sind, daß sie einen positiven radialen Kontakt zwischen den Haltefingern (4) und den axialen Nuten (ia, 1b) des Sektors bewirken.

4. Turbinen-Anstreifring nach einem Ansprüche 1 bis 3, dadurch gekennzeichnet, daß der in radialer Richtung außerhalb der Sektoren liegende ringförmige Zwischenraum in zwei Hohlräume (9, 10) unterteilt ist, von denen der eine zum Kühlen der Sektoren und der andere zur Regelung der Ausdehnungen des Stators und damit des daraus resultierenden Spiels zwischen Turbinenrotor und -stator dient, wobei diese beiden Hohlräume (9, 10) durch ein Blech (7) voneinander getrennt sind, dessen Abstützung auf der radial außeren Seite der Sektoren (1) und dessen Abdichtung durch die genannten Federn (5) bewirkt werden.
